# EUROPÄISCHE PATENTSCHRIFT

(11) **EP 1 166 942 B1**
(45) Veröffentlichungstag und Bekanntmachung des Hinweises auf die Patenterteilung: **09.08.2006**
(21) Anmeldenummer: 01890189.2
(22) Anmeldetag: 19.06.2001
(51) Int. Cl.: B23K 10/00, B23K 10/02, H05H 1/44

(54) **Plasmabrenner**
Plasma gun
Torche plasma

(30) Priorität: 21.06.2000 AT 4532000
(43) Veröffentlichungstag der Anmeldung: 02.01.2002
(73) Patentinhaber: Inocon Technologie Gesellschaft m.b.H, 4800 Attnang-Puchheim (AT)
(72) Erfinder: Schwankhart, Gerhard, 4800 Attnang-Puchheim (AT)
(74) Vertreter: KLIMENT & HENHAPEL

(56) Entgegenhaltungen:
- FR-A- 2 062 768
- FR-A- 2 229 493
- GB-A- 691 373
- GB-A- 1 384 730
- US-A- 3 931 489
- US-A- 4 107 507
- US-A- 4 119 828
- US-A- 5 332 885

## Beschreibung

### Die Erfindung bezieht sich auf eine Einrichtung gemäß dem

Oberbegriff des Anspruches 1 (siehe, z.B., FR-A-2 229 493).

Bei der Schweißung von Leichtmetall und Leichtmetall-Legierungen wird eine Einrichtung der eingangs erwähnten Art mit lediglich einer stabfömigen Elektrode verwendet. Um eine hohe Schweißgeschwindigkeit bei tiefem Einbrand und schmalen Nähten zu erzielen, wird die stabförmige Elektrode als Kathode geschaltet und als Plasmagas Helium verwendet. Dabei entsteht ein sehr heißes Plasma, das dünne Oxidschichten verdampft. Allerdings ist dies nicht bei allen Leichtmetall-Legierungen der Fall.

Um auch solche Legierungen schweißen zu können, wird meist statt mit Gleichstrom mit Wechselstrom geschweißt, oder es wird die Elektrode an den Plus-Pol der Spannungsquelle gelegt. Damit wird zwar eine ständige Beseitigung der Oxidschichten sichergestellt und eine lunkerfreie Schweißverbindung ermöglicht, da die Oxidhaut ständig aufgerissen wird, doch steht diesem Vorteil der Nachteil einer um ca. 2/3 verminderten Schweißgeschwindigleit, verglichen mit einer Gleichstrom/Helium-Schweißung, und eine deutliche Zunahme der Breite der Schweißnähte mit vergrößerter Wärmeeinflußzone gegenüber.

In der GB 1 384 730 wird ein Plasmabrenner beschrieben, der über zwei Elektroden verfügt, von der eine Elektrode an den Plus-Pol einer Spannungsquelle gelegt wird, und die zweite Elektrode an den Negativ-Pol einer Spannungsquelle. Allerdings dient die erstere Elektrode lediglich zum Aufbau eines Hilfsbogens der nach Zünden des Hauptbogens wieder erlischt. An diesem Punkt wird die anfängliche Zufuhr von Schutzgas durch die Zufuhr eines Schweißgases ersetzt. Tatsächlich wird somit mit der Apparatur gemäß GB 1 384 730 lediglich mit einer Elektrode geschweißt, nämlich mit der auf negativem Potential gehaltenen Elektrode. Somit ist es mit dieser Apparatur nicht möglich, mit der positiv betriebenen Elektrode Oxidschichten eines Werkstücks aufzureißen und mit der negativen Elektrode sauber und mit großer Eindringtiefe zu schweißen. Vielmehr dient die Apparatur gemäß GB 1 384 730 dazu, eine Schutzgashülle aufzubauen, die in ihrer Zusammensetzung dem Schweißgas entspricht.

In der FR 2 229 493 wird ein Plasmaschweißgerät mit zwei Elektroden beschrieben, wobei die in Bewegungsrichtung vorne liegende Elektrode positiv betrieben wird, um Oxidschichten aufzureißen, und die dahinter liegende Elektrode negativ, um die eigentliche Schweißnaht zu erstellen. Die Elektroden sind dabei parallel zueinander angeordnet. Mit einer Vorrichtung, wie sie in der FR 2 229 493 beschrieben wird, werden somit lediglich zwei punktähnliche Schweißbäder erzeugt, wobei sich das von der vorderen Elektrode erzeugte Schweißbad aufgrund des größeren Abstandes der Elektroden bereits abkühlt hat, wenn die zweite Elektrode im Zuge der Vorschubbewegung darauf einwirken kann. Daraus resultiert eine relativ breite Schweißnaht mit geringer Einbrandtiefe bei größerem Wärmeeintrag sowie Energieverbrauch.

Die GB 691 373 offenbart ebenfalls eine Vorrichtung mit zwei Elektroden, die allerdings mit einer Wechselspannung betrieben werden. Die GB 691 373 beschäftigt sich dabei insbesondere mit der Aufgabe, ein Abreißen des Lichtbogens bei den Nulldurchgängen der Wechselspannung zu vermeiden. Hierzu schlägt die GB 691 373 vor, mehrere Elektroden zu verwenden, wobei die jeweils beaufschlagten Spannungen der Elektroden zueinander eine Phasendifferenz aufweisen.

Die US 3 931 489 beschäftigt sich mit dem Verschweißen von dünnen Stahlblechen, die durch einen "forming mechanism" zu einem Rohr gebogen werden, dessen aneinanderliegende, longitudinale Kanten in weiterer Folge zu verschweißen sind. Insbesondere stellt sich die US 3 931 489 dem Problem, dass das zum Rohr gebogene Werkstück in jenen Bereichen, in denen bei Verwendung mehrerer Elektroden sich jene Elektrode befindet, die am weitesten vom "forming mechanism" entfernt liegt, bereits starke auffedernde Kräfte aufweist. Daher ist es das Ziel der US 3 931 489, einen Mehrfachschweißkopf so auszuführen, dass man ihn näher an den "forming mechanism" heranführen kann, wo die federnden Kräfte des Stahlblechs noch vergleichsweise gering sind. Ein Hinweis auf die Erzeugung schmaler und glatter Schweißnähte bei gleichzeitiger Erhöhung der Schweißgeschwindigkeit ist aber auch der US 3 931 489 nicht zu entnehmen.

Ziel der Erfindung ist es daher, diese Nachteile zu vermeiden und eine Einrichtung der eingangs erwähnten Art vorzuschlagen, die eine hohe Schweißgeschwindigkeit auch bei schwierigen Legierungen ermöglicht und mit der auch sichergestellt werden kann, daß entstehende Oxidschichten entfernt werden.

Erfindungsgemäß wird dies bei einer Einrichtung der eingangs erwähnten Art durch die kennzeichnenden Merkmale des Anspruches 1 erreicht.

Durch die vorgeschlagenen Maßnahmen ist es möglich, die beiden stabförmigen Elektroden mit unterschiedlichen Polen der Spannungsquellen zu verbinden. Dadurch können mit Plasmaimpulsen, die mit einer mit dem Plus-Pol einer Spannungsquelle verbundenen Elektrode erzeugt werden, die Oxidschichten aufgerissen und mit den nachfolgenden Plasmaimpulsen, die mit der mit dem Minuspol einer Spannungsquelle verbundenen und daher als Kathode geschalteten Elektrode erzeugt werden, das Grundmaterial sauber und mit großer Einbrandtiefe verschweißt werden, wobei sich sehr schmale und glatte Nähte ergeben. Dabei kann mit einer sehr hohen Schweißgeschwindigleit gearbeitet werden. Durch die Verriegelung der Schalteinrichtungen, die jeweils nur Spannungsimpulse von ca. 1 bis 5 Millisekunden zulassen, ist sichergestellt, daß nur jeweils eine Elektrode beaufschlagt werden kann.

Als Gegenelektrode kann zweckmäßigerweise das zu bearbeitende Werkstück geschaltet werden, doch ist es auch möglich, die Düse, bzw. den jeweiligen Düsenkörper, aus einem elektrisch leitenden Material herzustellen und als Gegenelektrode zu schalten.

Bei leichter schweißbaren Legierungen können auch beide Elektroden als Kathoden geschaltet werden. In diesem Fall ergibt sich der Vorteil, daß die erforderliche Schweißenergie auf beide Elektroden aufgeteilt werden kann und diese daher dünner ausgebildet werden können. Dies ermöglicht die Herstellung sehr schmaler Aufnahmen von z.B. nur 9mm Breite. Mit solchen Einrichtungen kann daher auch in nur schwer zugänglichen Eckbereichen von Werkstücken geschweißt werden, was die konstruktive Auslegung solcher Teile wesentlich erleichtert.

Aufgrund der beiden getrennten Spannungsquellen können diese auch im Hinblick auf die Impulslänge und Impulsleistung getrennt gesteuert werden, wodurch eine sehr weitgehende Anpassung an die jeweiligen Erfordernisse möglich ist.

Die Zündung eines jeden Plasmabogens kann mittels eines Hochfrequenzimpulses erfolgen, wenn die Höhe der Spannung der einzelnen Spannungsimpulse die jeweilige Durchschlagsspannung der Strecke zwischen der Elektrode und ihrer jeweiligen Gegenelektrode nicht übersteigt. Die Zündung kann aber auch durch entsprechend hohe, die jeweilige Durchschlagsspannung übersteigende Spannungsimpulse selbst ausgelöst werden.

Sehr günstige Verhältnisse für das Schweißen sehr schwieriger Legierungen ergeben sich durch die Merkmale des Anspruches 3, wobei es sich als vorteilhaft erwiesen hat, auch die Merkmale des Anspruches 2 vorzusehen, wobei die als Kathode geschaltete Elektrode vorzugsweise im wesentlichen senkrecht zum Werkstück steht.

Durch die Merkmale des Anspruches 4 kann der Verschleiß der mit dem Plus-Pol verbundenen Elektrode, die höher beansprucht wird, relativ gering gehalten werden.

Die Merkmale des Anspruches 5 ermöglichen einen einfachen Aufbau der Aufnahme, wobei aber sichergestellt ist, daß die höher belastete Elektrode entsprechend gut gekühlt wird.

Durch Maßnahmen gemäß dem Anspruch 6 kann eine Ionisierung des aus der Düse ausströmenden Plasmagases im Bereich zwischen der Elektrode und der Düse aufgrund eines HF-Überschlages erreicht und damit die Zündung eines Lichtbogens zwischen der Elektrode und dem Werkstück aufgrund der angelegten Gleichspannung erreicht werden. Dabei ergibt sich auch eine sehr weitgehende Schonung des Plasmabrenners, da dieser nicht von dem sonst üblichen Pilotlichtbogen belastet ist.

Durch die Ionisierung aufgrund des HF-Überschlages, der die Düse thermisch nur sehr wenig beansprucht, ist es auch bei Verwendung von Helium als Plasmagas möglich, selbst über größere Abstände zwischen der Elektrode und dem Werkstück von z.B. 10mm problemlos zu zünden.

Die Verwendung einer aus einem elektrisch gut leitenden Material hergestellten Düse und deren Verbindung über einen hochohmigen elektrischen Widerstand mit dem mit dem Werkstück verbundenen Pol der Spannungsquelle ist auch bei erfindungsgemäßen Einrichtungen von Vorteil, bei denen der Pluspol der Spannungsquelle mit der die Düse durchsetzenden Elektrode verbunden ist.

Durch die Merkmale des Anspruches 8 kann eine solche Einrichtung sehr universell eingesetzt werden.

Die Merkmale des Anspruches 9 und 11 bewirken eine Einschnürung des Plasmas, bzw. vermeiden eine Aufweitung desselben aufgrund der Reibung des Plasmas an der Luft, das mit hoher Geschwindigkeit austritt, sodaß eine sehr hohe Konzentration der Energie erreicht wird.

Die Erfindung wird nun anhand der Zeichnung näher erläutert. Dabei zeigen:
Fig. 1 einen Schnitt durch eine erste Ausführungsform einer erfindungsgemäßen Einrichtung,
Fig. 2 einen Querschnitt durch die Einrichtung nach der Fig. 1,
Fig. 3 einen Schnitt durch eine zweite Ausführungsform einer erfindungsgemäßen Einrichtung,
Fig. 4 eine Draufsicht auf die Einrichtung nach der Fig. 3,
Fig. 5 und 6 eine Einrichtung nach den Fig. 3 und 4 mit Versorgungsteil, teilweise geschnitten, in Ansicht und Draufsicht,
Fig. 7 ein Detail des Düsenbereichs,
Fig. 8 schematisch die elektrische Versorgung der Einrichtung,
Fig. 9 ein Diagramm des zeitlichen Verlaufs der Spannungsbeaufschlagung der Elektroden einer erfindungsgemäßen Einrichtung und
Fig. 10 ein Variante der Ausführungsform nach den Fig. 1 und 2 im Schnitt.

Bei der Ausführungsform nach den Fig. 1 und 2 ist eine Aufnahme 1 vorgesehen, die aus einem elektrisch isolierenden Material hergestellt ist. In dieser Aufnahme 1 sind zwei Halter 2, an deren unteren Enden Elektroden 3, 4 aus einem temperaturbeständigen Material, wie z.B. Wolfram, eingesetzt.

Die Halter 2 sind aus einem elektrisch gut leitenden Material hergestellt und sind mit einer zentralen Bohrung 5 versehen, die im oberen und unteren Bereich über radiale Bohrungen 6 mit Kammern 7, 8 verbunden sind, von denen die Kammern 7 mit je einem Gaskanal 109, 109', über die Plasmagas getrennt zugeführt wird, verbunden sind, und die Kammern 8 mit je einer Ausströmdüse 9 9' verbunden sind.

Diese Düsen 9, 9' weisen kegelige Innenwände auf, wobei die Innenwand der Düse 9 im wesentlichen parallel zum kegeligen Endbereich der Elektrode 3 verläuft, wobei das freie Ende der Elektrode 3 abgeflacht sein kann. Die Elektrode 4 ist im Gegensatz zur Elektrode 3 im wesentlichen stumpf ausgebildet.

Weiters ist in der Aufnahme 1 ein Kühlkanal 10 vorgesehen, der von einem Zulauf 11 zu einem vom Halter 2 der Elektrode 4 durchsetzten Ringraum 12 und von diesem, aufgeteilt in zwei Zweigkanäle (Fig. 2) zu einem weiteren vom Halter 2 der Elektrode 3 durchsetzten Ringraum 13 und von diesem zu einem Auslauf 14 führt.

Der elektrische Anschluß der beiden Elektroden 3, 4, bzw. deren Halter 2 kann über Schraubkappen 15, oder falls die Gaskanäle 109, 109' elektrisch leitende Wände aufweisen, über diese erfolgen. Im letzteren Fall kann der Anschluß über Anschlußnippel, über die Gas zugeführt wird, erfolgen.

Bei der Ausführungsform nach den Fig. 1 und 2 ist zwischen den Düsen 9, 9' eine rohrförmige Führung 16 vorgesehen, die zur Führung eines als Zusatzmaterial dienenden Drahtes vorgesehen ist. Dabei ist die Führung 16 ausgekröpft.

Wie aus der Fig. 2 zu ersehen ist, kann die Aufnahme 1 sehr schmal ausgebildet werden.

Bei der Ausführungsform nach der Fig. 1 und 2 verläuft die Elektrode 3 in der Gebrauchslage der Aufnahme 1 im wesentlichen vertikal und die Elektrode 4 schließt mit dieser einen spitzen Winkel ein der in der Regel 20° bis 70° betragen kann.

Bei der Ausführungsform nach den Fig. 3 und 4, sind zwei gleiche Elektroden 3 vorgesehen, die beide einen Winkel mit der Vertikalen einschließen.

Wie aus der Fig. 5 zu ersehen ist, weist die Aufnahme 1 flanschartige Fortsätze 16 auf, die von Schrauben 17 durchsetzt sind, mit denen die Aufnahme 1 an einem Anschlußkopf 18 befestigt werden kann, wobei die Schrauben 17 in Gewindebohrungen 19 des Anschlußkopfes 18 eingreifen.

In diesem Anschlußkopf 18 sind federbelastete Anschlußnippel 20 axial verschiebbar gehalten, an denen eine Wasserzuleitung 21 und eine Wasserableitung 22 zur Zu- und Abfuhr von Kühlwasser angeschlossen sind, wobei diese federbelasteten Anschlußnippel 20 bei angeschlossener Aufnahme 1 in den Zu- bzw. Auslauf 11, 14 derselben eingreifen. Weiters sind in diesem Anschlußkopf 18 feststehende Anschlußnippel 23 vorgesehen, an denen Plasmagas, z.B. Helium, führende Gasleitungen 24 angeschlossen sind. Die feststehenden Anschlußnippel 23 greifen bei angeschlossener Aufnahme 1 in die Einlässe 25 der Gaskanäle 109, 109' der Aufnahme 1 ein. Dabei sind, wie auch beim Zu- und Auslauf 11, 14 in den Einlässen 25 O-Ringe zur Abdichtung eingesetzt.

Weiters ist in dem Anschlußkopf 18 ein außermittig angeordneter Stift 26 gehalten, der in eine entsprechende Bohrung 27 einer Aufnahme 1 eingreift. Dadurch ist sichergestellt, daß ein Anschluß einer Aufnahme 1 an den Anschlußkopf nur in einer bestimmten Lage, in der eben eine richtige Durchströmung der Gas- und Kühlkanäle gegebenen ist, möglich ist.

An den Anschlußkopf 18 können mit verschiedenen Elektroden 3, 4 bestückte Aufnahmen 1 angeschlossen werden, wobei ein solcher Wechsel sehr einfach durchgeführt werden kann.

Die Fig. 7 zeigt ein Detail des Düsenkörpers 9 für eine Elektrode 3, die ein kegeliges, bzw. im wesentlichen kegelstumpfförmiges Ende aufweist. Dabei verläuft die Innenwand 27 des Düsenkörpers 9 im wesentlichen parallel zum kegeligen Ende der Elektrode 3. Durch diese Maßnahme ist sichergestellt, daß das Plasmagas schräg gegen die Achse der Düse 9 gerichtet austritt und daher der Tendenz des austretenden Plasmas sich mit größer werdender Entfernung von der Mündung der Düse 9 aufgrund der Reibung an der Umgebungsluft aufzuweiten entgegengewirkt wird und sich daher auf einem zu bearbeitenden Werkstück in erwünschter Weise ein nur kleiner Brennfleck ergibt.

Dabei sind in dem Düsenkörper 9 dessen kegelige Düsenbohrung 28 umgebende Kaltgaskanäle 29 vorgesehen, die gleichmäßig verteilt um die Düsenbohrung 28 konzentrisch angeordnet sind. Dabei bilden die Achsen dieser Kaltgaskanäle 29, von denen meist eine ungerade Zahl, z.B. 3, 5 oder 7 vorgesehen sind, Erzeugende einer Kegelfläche, deren Achse konzentrisch zur Achse der Düsenbohrung 28 liegt. Diese Kaltgaskanäle sind zur Kammer 8 hin offen und münden an der Stirnfläche des Düsenkörpers 9.

Das diese Kaltgaskanäle durchströmende Plasmagas bewirkt einerseits eine Kühlung des Düsenkörpers 9 und bewirkt eine weitere Einschnürung des aus der Düse 9 austretenden Plasmas und damit eine Verkleinerung des Brennflecks und somit eine Erhöhung der Energiekonzentration in diesem. Die Versorgung der Kammer 8 mit Plasmagas erfolgt über einen Gaskanal 109, 109', die oberen radialen Bohrungen 6 des Halters 2, dessen zentrale Bohrung 5 und die unteren radialen Bohrungen 6.

Die Fig. 8 zeigt schematisch den Anschluß der erfindungsgemäßen Einrichtung. Dabei sind die Elektroden 3, 4 mit je einem Pol je einer Spannungsquelle 31, 32 angeschlossen, deren jeweils zweiter Pol über je eine Schalteinrichtung 33, 34 mit einem Werkstück 30 verbunden ist.

Dabei sind die beiden Schalteinrichtungen 33, 34 gegeneinander verriegelt, sodaß jeweils nur eine Schalteinrichtung 33 oder 34 durchgeschaltet sein kann. Dabei sind für die beiden Schalteinrichtungen 33, 34 nur kurze Durchschaltzeiten vorgesehen, sodaß die Elektroden 3, 4 nur impulsweise beaufschlagt werden.

Für viele Anwendungen ist die in Schweißrichtung hinten liegende Elektrode 3 als Kathode geschaltet und mit dem Minus-Pol der Spannungsquelle 32 verbunden.

Typische Werte sind dabei z.B. eine Strombeaufschlagung von ca. 170A für eine Zeit von jeweils ca. 15ms und eine Pause von ca. 3ms. Während dieser Zeit schaltet die Schalteinrichtung 33 durch und die mit dem Plus-Pol der Stromquelle 31 verbindende Elektrode 4 wird mit ca: 250A für ca. 3ms beaufschlagt.

Bei einer solchen Betriebsweise können auch schwierig zu schweißende Legierungen sehr gut und rasch geschweißt werden, da durch die Beaufschlagung der Elektrode 4 die dadurch entstehenden Plasmaimpulse allfällige Oxidhäute sicher aufreißen und mit den nachfolgenden, durch die Beaufschlagung der Elektrode 3 bewirkten Plasmaimpulse das Grundmaterial sehr gut verschweißt werden kann.

Für bestimmte Anwendungen ist es auch möglich in die Aufnahme 1 zwei Elektroden 3 einzusetzen und beide mit dem Minus-Pol je einer Gleichspannungsquelle 32 zu verbinden und diese im wesentlichen abwechselnd zu beaufschlagen, wobei jedoch auch Überlappungszeiten vorgesehen sein können. Da auf diese Weise die Belastung einer jeden Elektrode 3 entsprechend gering ist, können Elektroden 3 mit kleinem Durchmesser verwendet werden, wodurch die Aufnahme sehr schmal gebaut werden kann.

Die Ausführungsform nach der Fig. 10 unterscheidet sich von jener nach der Fig. 1 und 2 dadurch, dass in den über die Gaskanäle 109, 109' mit den Gasanschlüssen in Verbindung stehenden Kammern 8 schraubenlinienförmige Rippen 35 angeordnet sind, zwischen denen schraubenlinienförmig verlaufende Kanäle verbleiben, über die das Plasmagas zu den Düsen 9, 9' strömt.

Dadurch wird diesem ein Drall aufgezwungen, der zu einer Stabilisierung des aus den Düsen 9, 9' mit hoher Geschwindigkeit austretenden Plasmas führt, wodurch eine Aufweitung des Plasmas aufgrund der Reibung an der im wesentlichen stehenden Luft weitgehend vermieden wird und sich auf dem zu bearbeitenden Werkstück 30 ein sehr kleiner Brennfleck mit hoher energiedichte ergibt.

## Patentansprüche

1. Einrichtung mit zwei Gleichspannungsimpulse hefeunden Spannungsquellen (31, 32) und einem Plasmabrenner mit zwei in einer Aufnahme (1) gehaltenen und mit einem elektrischen Anschluß verbundenen stabförmigen, nicht verzehrenden Elektroden (3, 4), denen jeweils eine Gegenelektrode zugeordnet ist, sowie einer mit einem Gasanschluß in Verbindung stehenden Düse (9), wobei jede der Elektroden (3, 4) mit einer eigenen, Gleichspannungsimpulse liefernden Spannungsquelle (31, 32) verbunden ist, indem eine Elektrode (3) mit dem Minuspol ihrer Spannungsquelle (32) verbunden ist, und die andere Elektrode (4) mit dem Pluspol ihrer Spannungsquelle (31), und der jeweils andere Pol der Spannungsquellen (31, 32) mit der jeweiligen Gegenelektrode verbunden ist, wobei die Höhe der Gleichspannungsimpulse zumindest die Brennspannung eines Lichtbogens zwischen jeweils einer Elektrode (3, 4) und der dieser zugeordneten, mit der selben Spannungsquelle (31, 32) verbundenen Gegenelektrode übersteigt, wobei die Spannungsversorgung bei unterschiedlicher Polung der beiden Elektroden (3, 4) über gegeneinander verriegelte Schalteinrichtuhgen (S1, S2) erfolgt, die eine gleichzeitige Spannungsbeaufschlagung der beiden stabförmigen Elektroden (3, 4) unterbinden, **dadurch gekennzeichnet, daß** die Aufnahme (1) aus aus einem elektrisch nicht leitenden Material hergestellt ist, und die beiden Elektroden (3, 4) aus der Düse (9, 9') vorragen sowie einen spitzen Winkel einschließen.

2. Einrichtung nach Anspruch 1, **dadurch gekennzeichnet, daß** die beiden stabförmigen Elektroden (3, 4) einen Winkel von 20° bis 70°, vorzugsweise 30° einschließen.

3. Einrichtung nach Anspruch 1 oder 2, **dadurch gekennzeichnet, daß** je ein Pol einer jeden Spannungsquelle (31, 32) an einem zu bearbeitenden Werkstück (30) anschließbar ist, und die beiden stabförmigen Elektroden (3, 4) an unterschiedlichen Polen der beiden Spannungsquellen (31, 32) angeschlossen sind, wobei die mit einem Plus-Pol verbundene Elektrode (4) in Schweißrichtung vorne liegt.

4. Einrichtung nach einem der Ansprüche 1 bis 3, **dadurch gekennzeichnet, daß** die mit einem Plus-Pol verbundene Elektrode (4) im Bereich ihres aus der Düse (9') vorragenden freien Endes im wesentlichen stumpf ausgebildet ist, wogegen die mit einem Minus-Pol verbundene Elektrode (3) im Bereich ihres freien Endes im wesentlichen kegelförmig ausgebildet ist.

5. Einrichtung nach einem der Ansprüche 1 bis 4, **dadurch gekennzeichnet, daß** in der Aufnahme (1) ein Kühlkanal (10) vorgesehen ist, der in der Aufnahme (1) angeordnete und von den stabförmigen Elektroden (3, 4) oder deren Halter (2) durchsetzte Kammern (8) miteinander in Reihe und mit einem Zulauf (11) und einem Ablauf (14) verbindet, wobei jene Kammer (8), die von der mit einem Plus-Pol verbundenen Elektrode (4) durchsetzt ist, mit dem Zulauf (11) verbunden ist.

6. Einrichtung nach einem der Ansprüche 1 bis 5, **dadurch gekennzeichnet, daß** zumindest jene Düse (9), die von einer mit dem Minus-Pol der jeweiligen Spannungsquelle (32) verbundenen Elektrode (3) durchsetzt ist, aus einem elektrisch gut leitenden Material hergestellt und über einen hochohmigen elektrischen Widerstand (1R2) im Bereich von 10³ bis 10⁶ Ohm, vorzugsweise 10⁵ Ohm, mit dem mit dem Werkstück (30) verbundenen Pol der Spannungsquelle (32) verbunden ist.

7. Einrichtung nach einem der Ansprüche 1 bis 5, **dadurch gekennzeichnet, daß** zumindest jene Düse (9), die von einer mit dem Plus-Pol der jeweiligen Spannungsquelle (32) verbundenen Elektrode (3) durchsetzt ist, aus einem elektrisch gut leitenden Material hergestellt und über einen hochohmigen elektrischen Widerstand (1R2) im Bereich von 10³ bis 10⁶ Ohm, vorzugsweise 10⁵ Ohm, mit dem mit dem Werkstück (30) verbundenen Pol der Spannungsquelle (32) verbunden ist.

8. Einrichtung nach einem der Ansprüche 1 bis 7, **dadurch gekennzeichnet, daß** in der Aufnahme (1) zwischen den von den stabförmigen Elektroden (3, 4) durchsetzten Düsen (9, 9') eine Führung (16) für einen als Zusatzmaterial dienenden Draht vorgesehen ist.

9. Einrichtung nach einem der Ansprüche 1 bis 8, **dadurch gekennzeichnet, daß** die mit einem Minus-Pol einer Spannungsquelle (32) verbundene Elektrode (3) eine konische Düse (9) mit ihrem kegeligen freien Endbereich durchsetzt, wobei die Kegelflächen der Düse (9) und der Elektrode (3) im wesentlichen parallel zueinander verlaufen und einen Kegelwinkel von ca. 20° aufweisen.

10. Einrichtung nach einem der Ansprüche 1 bis 9, **dadurch gekennzeichnet, daß** die mit einem Plus-Pol einer Spannungsquelle (31) verbundene Elektrode (4) eine im wesentlichen zylindrische Düse (9') durchsetzt und zwischen deren Innenwand und der Elektrode (4) ein im wesentlichen konstanter Ringspalt verbleibt.

11. Einrichtung nach einem der Ansprüche 1 bis 10, **dadurch gekennzeichnet, daß** die Körper der Düsen (9) mit dem jeweiligen Gasanschluß in Verbindung stehende Kaltgaskanäle (29) aufweisen, die konzentrisch zur Achse der Düsenbohrung (2) und gleichmäßig um diese verteilt angeordnet sind und an der freien Stirnseite der Düse (9) offen sind, wobei die Achsen dieser Kaltgaskanäle (29) Erzeugende einer Kegelfläche bilden, deren Spitze vor dem freien ende der Elektrode (3) liegt.

12. Einrichtung nach einem der Ansprüche 1 bis 10, **dadurch gekennzeichnet, daß** in einer mit einem Gasanschluß in Verbindung stehenden und von einer Elektrode (3, 4), bzw. deren Halter (2) durchsetzten Kammer (8) schraubenlinienförmig verlaufende Rippen (30) angeordnet sind, die schraubenlinienförmige Kanäle definieren.

## Claims

1. A device with two voltage sources (31, 32) supplying direct voltage pulses and a plasma torch with two rod-shaped non-consumable electrodes (3, 4), which are each associated with a counterelectrode, and which are held in a receiver (1) and are connected with an electric connection, and a nozzle (9) which is in connection with a gas connection, with each of the electrodes (3, 4) being in connection with a separate voltage source (31, 32) supplying direct voltage pulses with one electrode (3) being connected with the minus pole of its voltage source (32) and the other electrode (4) being connected with the plus pole of its voltage source (31), and the respective other pole of the voltage source (31, 32) being connected with the respective counterelectrode, with the level of the direct voltage pulses exceeding at least the arc voltage of an arc between one of the electrodes (3, 4) and a counterelectrode associated with the same and connected with the same voltage source (31, 32), with the voltage supply being performed at different polarization of the two electrodes (3, 4) via mutually locked switching devices (S1, S2), which prevent any simultaneous voltage charging of the two rod-shaped electrodes (3, 4), **characterized in that** the receiver (1) is made from an electrically non-conducting material, and the two electrodes (3, 4) project from the nozzle (9, 9') and enclose an acute angle.

2. A device as claimed in claim 1, **characterized in that** the two rod-shaped electrodes (3, 4) enclose an angle of 20° to 70°, preferably 30°.

3. A device as claimed in claim 1 or 2, **characterized in that** one pole each of each voltage source (31, 32) can be connected to a workpiece (30) to be processed and the two rod-shaped electrodes (3, 4) are connected to different poles of the two voltage sources (31, 32), with the electrode (4) which is connected to a plus pole being disposed at the front as seen in the direction of welding.

4. A device as claimed in one of the claims 1 to 3, **characterized in that** the electrode (4) connected to a plus pole is provided with a substantially blunt arrangement in the zone of its free end projecting from the nozzle (9'), whereas the electrode (3) connected with a minus pole being provided with a substantially conical arrangement in the zone of its free end.

5. A device as claimed in one of the claims 1 to 4, **characterized in that** a cooling conduit (10) is provided in the receiver (1), which conduit mutually connects chambers (8) with one another which are arranged in the receiver (1) and are penetrated by the rod-shaped electrodes (3, 4) or their holders (2) and with an inlet (11) and an outlet (14), with the chamber (8) which is penetrated by the electrode (4) which is connected to the plus pole being connected to the inlet (11).

6. A device as claimed in one of the claims 1 to 5, **characterized in that** at least the nozzle (9) which is penetrated by an electrode (3) which is connected to the minus pole of the respective voltage source (32) is made of an electrically well-conducting material and is connected via a high-resistance electric resistor (1R2) in the range of 10³ to 10⁶ ohms, preferably 10⁵ ohms, with the pole of the voltage source (32) which is connected with the workpiece (30).

7. A device as claimed in one of the claims 1 to 5, **characterized in that** at least the nozzle (9) which is penetrated by an electrode (3) which is connected to the plus pole of the respective voltage source (32) is made from an electrically well-conducting material and is connected via a high-resistance electric resistor (1R2) in the range of 10³ to 10⁶ ohms, preferably 10⁵ ohms, with the pole of the voltage source (32) which is connected with the workpiece (30).

8. A device as claimed in one of the claims 1 to 7, **characterized in that** a guide means (16) for a wire used as additional material is provided in the receiver (1) between the nozzles (9, 9') penetrated by the rod-shaped electrodes (3, 4).

9. A device as claimed in one of the claims 1 to 8,
**characterized in that** the electrode (3) connected with a minus pole of a voltage source (32) penetrates a conical nozzle (9) with its conical free end zone, with the conical surfaces of the nozzle (9) and the electrode (3) extending substantially parallel with respect to one another and being provided substantially with a cone angle of approx. 20°.

10. A device as claimed in one of the claims 1 to 9, **characterized in that** the electrode (4) connected with a plus pole of a voltage source (31) penetrates a substantially cylindrical nozzle (9') and a substantially constant annular gap remains between its inner wall and the electrode (4).

11. A device as claimed in one of the claims 1 to 10, **characterized in that** the bodies of the nozzles (9) are provided with cold gas conduits (29) which are in connection with the respective gas connection and are arranged concentrically to the axis of the nozzle bore (2) and evenly distributed about the same and are open at the free face side of the nozzle (9), with the axes of said cold gas conduits (29) forming generatrices of a conical surface whose tip is disposed before the free end of the electrode (3).

12. A device as claimed in one of the claims 1 to 10, **characterized in that** helically extending ribs (30) which define helical conduits are arranged in a chamber (8) which is in connection with a gas connection and is penetrated by an electrode (3, 4) or its holder (2).

## Revendications

1. Système avec deux sources de tension (31, 32) délivrant des impulsions de tension continue et avec une torche à plasma avec deux électrodes (3, 4) non sacrificielles en forme de barres reliées à une borne électrique et retenues dans un logement (1) à chacune desquelles est associée une contre-électrode ainsi qu'avec une buse (9) reliée à un branchement gaz, chacune des électrodes (3, 4) étant reliée à une source de tension (31, 32) qui lui est propre et qui délivre des impulsions de tension continue, une électrode (3) étant reliée au pôle négatif de sa source de tension (32) et l'autre électrode (4), au pôle positif de sa source de tension (31), l'autre des pôles des sources de tension (31, 32) respectives étant relié à la contre-électrode respective, l'intensité des impulsions de tension continue dépassant au moins la tension d'un arc entre une électrode (3, 4) respective et la contre-électrode associée à celle-ci et reliée à la même source de tension (31, 32), la tension étant alimentée par l'intermédiaire d'organes de commutation (S1, S2) qui sont verrouillés l'un par rapport à l'autre et qui interdisent l'application simultanée de tension sur les deux électrodes (3, 4) en forme de barre lorsque les deux électrodes (3, 4) sont polarisées différemment, **caractérisé en ce que** le logement (1) est réalisé en une matière électrique non conductrice et que les deux électrodes (3, 4) dépassent de la buse (9, 9') et forment un angle aigu.

2. Système selon la revendication 1, **caractérisé en ce que** les deux électrodes en forme de barre (3, 4) forment un angle compris entre 20° et 70°, de préférence de 30°.

3. Système selon la revendication 1 ou 2, **caractérisé en ce qu'**un pôle respectif de chacune des sources de tension (31, 32) est apte à être branché à une pièce à usiner (30) et que les deux électrodes en forme de barre (3, 4) sont branchées à des pôles différents des deux sources de tension (31, 32), l'électrode (4) reliée à un pôle positif étant située devant dans le sens du soudage.

4. Système selon l'une quelconque des revendications 1 à 3, **caractérisé en ce que** l'électrode (4) reliée à un pôle positif est conformée pour être sensiblement tronquée à la hauteur de son extrémité libre dépassant de la buse (9'), tandis que l'électrode (3) reliée au pôle négatif est conformée pour être sensiblement conique à la hauteur de son extrémité libre.

5. Système selon l'une quelconque des revendications 1 à 4, **caractérisé en ce que** dans le logement (1) est prévu un canal de refroidissement (10) qui relie ensemble en série les chambres (8) disposées dans le logement (1) et occupées par les électrodes (3, 4) en forme de barre ou leurs fixations (2) et qui les relie aussi à une entrée (11) et à une sortie (14), la chambre (8) occupée par l'électrode (4) reliée au pôle positif étant reliée à l'entrée (11).

6. Système selon l'une quelconque des revendications 1 à 5, **caractérisé en ce qu'**au moins la buse (9) occupée par une électrode (3) reliée au pôle négatif de la source de tension (32) respective est réalisée en une matière électrique ayant de bonnes propriétés conductrices et est reliée au pôle de la source de tension (32) relié à la pièce à usiner (30) par l'intermédiaire d'une forte résistance électrique (1R2) comprise entre 10³ et 10⁶ ohms, de préférence de 10⁵ ohms.

7. Système selon l'une quelconque des revendications 1 à 5, **caractérisé en ce qu'**au moins la buse (9) occupée par une électrode (4) reliée au pôle positif de la source de tension (32) respective est réalisée en une matière électrique ayant de bonnes propriétés conductrices et est reliée au pôle de la source de tension (32) relié à la pièce à usiner (30) par l'intermédiaire d'une forte résistance électrique (1R2) comprise entre 10³ et 10⁶ ohms, de préférence de 10⁵ ohms.

8. Système selon l'une quelconque des revendications 1 à 7, **caractérisé en ce qu'**un guide (16) pour un fil servant de matériau d'apport est prévu dans le logement (1) entre les buses (9, 9') occupées par les électrodes (3, 4) en forme de barre.

9. Système selon l'une quelconque des revendications 1 à 8, **caractérisé en ce que** l'électrode (3) reliée à un pôle négatif d'une source de tension (32) occupe une buse (9) conique avec sa partie d'extrémité libre conique, les surfaces coniques de la buse (9) et de l'électrode (3) s'étendant sensiblement parallèlement entre elles et formant un angle au sommet d'environ 20°.

10. Système selon l'une quelconque des revendications 1 à 9, **caractérisé en ce que** l'électrode (4) reliée à un pôle positif d'une source de tension (31) occupe une buse (9') sensiblement cylindrique et qu'entre la paroi interne de celle-ci et l'électrode (4) il reste une fente annulaire sensiblement constante.

11. Système selon l'une quelconque des revendications 1 à 10, **caractérisé en ce que** les corps des buses (9) comportent des canaux de gaz froid (29) communiquant avec le branchement gaz respectif, ces canaux étant disposés de manière concentrique autour de l'axe du trou (28) de la buse, répartis régulièrement autour de celui-ci et ouverts sur la face d'extrémité libre de la buse (9), les axes de ces canaux de gaz froid (29) formant des génératrices d'une surface conique dont la pointe est située devant l'extrémité libre de l'électrode (3).

12. Système selon l'une quelconque des revendications 1 à 10, **caractérisé en ce que**, dans une chambre (8) occupée par une électrode (3, 4) ou par leurs fixations (2) et communiquant avec un branchement gaz, sont disposées des nervures (30) en hélice qui définissent des canaux en hélice.
